# EUROPÄISCHE PATENTSCHRIFT

(11) **EP 0 091 688 B1**
(45) Veröffentlichungstag und Bekanntmachung des Hinweises auf die Patenterteilung: **28.08.1985**
(21) Anmeldenummer: 83103504.3
(22) Anmeldetag: 11.04.1983
(51) Int. Cl.: H01H 50/18

(54) **Elektromagnetisches Relais**
Electromagnetic relay
Relais électromagnétique

(30) Priorität: 14.04.1982 DE 3213737
(43) Veröffentlichungstag der Anmeldung: 19.10.1983
(73) Patentinhaber: SIEMENS AKTIENGESELLSCHAFT, 80333 München (DE)
(72) Erfinder: Müller, Erwin, Ing. (grad.), D-8000 München 71 (DE)

## Beschreibung

Die Erfindung bezieht sich auf ein elektromagnetisches Relais mit einem langgestreckten Anker, der sich im wesentlichen parallel zur Achse der Erregerspule erstreckt und mit einem Ende über einen aus Isolierstoff bestehenden Ankerträgerteil an einem Flansch des Spulenkörpers beweglich gelagert ist.

Ein derartiges Relais ist in der älteren europäischen Patentanmeldung 82107301.2 (EP-A-72975) beschrieben, deren Inhalt gemäß Art. 54(3) und (4) zum Stand der Technik zählt. Das Relais nach der älteren Anmeldung hat den Vorteil, daß durch die unmittelbare Befestigung der Kontaktfedern im isolierenden Trägerteil des Ankers die Ankerbewegung unmittelbar auf die Kontaktfedern übertragen wird, so daß kein Betätigungsschieber erforderlich ist. Durch die dort vorgesehene Verbindung der beweglichen Kontaktfedern mit dem isolierenden Trägerteil kann also jegliche Reibung zwischen Anker und beweglicher Kontaktfeder, die durch den sonst üblichen Betätigungsschieber verursacht wird, vermieden werden. Allerdings ist bei den Ausführungsbeispielen der älteren Anmeldung noch nicht jegliche Reibung des Ankers vermieden, da die dort beschriebenen Schneiden- und Zapfenlagerungen des Ankers eine zwar nur geringe, aber nicht vernachlässigbare Reibung verursachen.

Aufgabe der Erfindung ist es, ein Relais der eingangs genannten Art so auszugestalten, daß der Anker mit wenigen, leicht zu montierenden Teilen praktisch reibungsfrei gelagert wird.

Diese Aufgabe wird durch die im Aupruch 1 angegebene Erfindung gelöst.

Durch die am Ankerträgerteil einstückig ausgebildeten Spannbänder erhält man eine stoßgesicherte, einfache und reibfreie Ankerlagerung, wobei der Anker und gegebenenfalls auch die im Ankerträgerteil befestigten beweglichen Kontaktteile durch Steckmontage fixierbar sind.

In einer zweckmäßigen Ausgestaltung sind die Arme des Spulenkörpers gabelförmig ausgebildet, wobei das Ankerträgerteil mittels an den freien Enden der Spannbänder angeformter Spannköpfe zwischen den Gabelenden der Arme eingehängt werden kann. Die Spannköpfe können jeweils mit Rastschneiden in Rastkerben der Arme ruhen. Weiterhin ist es zweckmäßig, daß die Arme des Spulenkörpers wie das Ankerträgerteil Zähelastisch ausgebildet sind.

In einer zweckmäßigen Ausgestaltung des Relais erstreckt sich die Spannband-Querschnittslängsachse parallel zur Ankerlängsachse. Dadurch kann der Ankerträger besonders einfach im Spritzgießverfahren hergestellt werden. Durch eine Änderung der Querschnittslängsachse der Spannbänder, beispielsweise durch Wahl eines bestimmten Winkels zwischen dieser Querschnittslängsachse und der Ankerlängsachse, läßt sich eine einseitige ankerruhelage vorgeben. Die Spannband-Querschnittsfläche ist zweckmäßigerweise rechteckförmig, wodurch sich eine exakte Ankerstellung und eine Rückstellwirkung in die Ausgangslage erzielen läßt. Dabei wird das Verhältnis von Länge zur Breite beim Spannbandquerschnitt zweckmäßigerweise zwischen 4 : 1 und 10 : 1 gewählt. Auf diese Weise läßt sich eine ausreichende, aber nicht zu große Drehfederkonstante erzielen.

In einer Abwandlung kann die spannband-Querschnittsfläche auch rautenförmig oder oval ausgebildet sein. Auch damit läßt sich eine exakte Vorzugsrichtung für die Ankerstellung sowie eine exakte Rückstellung in die Ausgangslage erzielen, gleichzeitig sind aber die spannbänder wegen des größeren Durchflußquerschnittes einfacher und homogener im Spritzgießverfahren herzustellen.

Die Erfindung wird nachfolgend an Ausführungsbeispielen anhand der Zeichnung näher erläutert. Es zeigt
Figur 1 ein elektromagnetisches Relais im Schnitt von oben gesehen in einer schematischen Darstellung,
Figur 2 einen Anker mit Ankerträgerteil,
Figuren 3 und 4 die Ankerlagerung am Spulenkörper in zwei, teilweise geschnittenen Ansichten.

Fig. 1 zeigt in Draufsicht die Schnittdarstellung eines Relais mit dem grundsätzlichen aufbau nach der älteren Anmeldung Auf einem Grundkörper 1 ist ein Spulenkörper 2 mit Spulenwicklung 3 befestigt. In der axialen Bohrung 4 des Spulenkörpers 2 ist ein langgestreckter, stabförmiger Anker 5 angeordnet. Dieser Anker ist mit seinem Ende 5a über ein Ankerträgerteil 6 gelagert und ist mit seinem freien Ende 5b zwischen den Polblechen 7 und 8 beweglich, mit denen er jeweils einen Arbeitsluftspalt bildet. Die Polbleche 7 und 8 bilden neben bzw. unterhalb der Spule Magnetjoche, welche mit ihren Enden 7a bzw. 8a an das gelagerte Ende des Ankers angekoppelt sind. Zwischen diesen Jochen kann beispielsweise ein nicht dargestellter Dauermagnet angeordnet sein, wodurch sich ein polarisiertes Magnetsystem ergibt.

Das Ankerträgerteil 6 ist mit dem Ankerende 5a durch Steckmontage verbunden. Außerdem trägt er in Ausnehmungen 6a bzw. 6b jeweils eingesteckte Mittelkontaktfedern 9 und 10, welche sich beiderseits der Spule parallel zum Anker erstrekken und mit ihren freien Enden jeweils mit Gegenkontaktelementen 11, 12, 13 und 14 zusammenwirken. Die in dem isolierenden Träger 6 verankerten Mittelkontaktfedern 9 und 10 sind über elastische Zwischenstücke 9a bzw. 10a mit den zugehörigen Anschlußfahnen 15 und 16, die im Grundkörper 1 verankert sind, verbunden.

Die Gestaltung des Ankerträgerteils zeigt im einzelnen Fig. 2. Dieses Ankerträgerteil 6 trägt, wie erwähnt, den stabförmigen Anker 5 sowie die Mittelkontaktfedern 9 und 10, die jeweils in Ausnehmungen des Trägerteils durch Einstecken befestigt sind. Am Ankerträgerteil angeformt sind zwei Spannbänder 17 und 18, die sich an der Oberseite und an der Unterseite des Ankerträgerteils 6 jeweils in Richtung der Ankerdrehachse erstrecken und an ihren freien Enden jeweils einen Spannkopf 19 bzw. 20 tragen. Die Spannbänder 17 und 18 dienen als Torsionsstege, die sich bei der Ankerbewegung verwinden können, ohne daß eine Lagerreibung auftritt. Die Spannbänder weisen eine im wesentlichen rechteckige Querschnittsfläche auf, wobei die Längsachse dieser Querschnittsfläche parallel zur Ankerlängsachse verläuft. Dadurch ergibt sich eine genaue Ausrichtung des eingesteckten Ankers. In einer nicht dargestellten Abwandlung könnte die Querschnittslängsachse der Spannbänder 17 und 18 auch im Winkel zur Ankerlängsachse angeordnet werden, um eine Vorspannung des Ankers nach der einen oder anderen Seite und damit eine einseitige Ankerruhelage vorzugeben. Die Übergangsstellen 18a und 18b vom Spannband 18 zum Ankerträgerteil 6 und auch zum spannkopf 20 sind abgerundet, ebenso wie die Übergangsstellen am spannband 17, um einerseits ein homogenes Ausfließen beim Spritzvorgang des Ankerträgerteils zu erzielen und andererseits eine Kerbwirkung beim Einsatz im Relais zu vermeiden.

Die fig. 3 und 4 zeigen die Einspannung des Ankers über das Ankerträgerteil 6 am Spulenkörper 2. Zum Zwecke der Ankerbefestigung besitzt der Spulenkörper 2 an seinem Flansch 2a oberhalb und unterhalb des Ankerendes 5a jeweils einen Haltearm 21 bzw. 22 mit gabelförmig gespaltenen Enden 21a, 21b, 22a und 22b. An diesen Haltearmen 21 und 22 ist jeweils eine Rastkerbe 23 vorgesehen, in welche die Spannköpfe 19 und 20 mit jeweils einer Rastschneide 24 einrasten und somit gehalten werden. Die Spannbänder werden dabei jeweils zwischen die Gabelenden 21a und 21b b bzw. 22a und 22b eingesteckt. Die Rastschneiden sind symmetrisch dachförmig geneigt, so daß sich die Spannbänder in seitlicher Richtung selbst zentrieren.

Das Ankerträgerteil 6 mit den angeformten Spannbändern 17 und 18 sowie den Spannköpfen 19 und 20 besteht zweckmäßigerweise aus zähelastischem, reißfestem und temperaturfestem Kunststoff mit geringer elastischer Nachwirkung. Dadurch ergibt sich eine sichere Spannwirkung über den gesamten Betriebstemperaturbereich des Relais und eine hohe mechanische Lebensdauer. Als Werkstoff kommt beispielsweise PBTP (Polybutylenterephthalat) in Betracht. Zweckmäßig ist es weiterhin, den gleichen Werkstoff auch für den Spulenkörper mit den angeformten Armen 21 und 22 zu verwenden. Dadurch ergibt sich eine temperaturkompensation sowie eine Kompensation von Werkstoffeinflüssen, beispielsweise von Schwindungen.

In Abwandlung des Ausführungsbeispiels könnte natürlich die Ankeraufhängung auch seitlich an der Spule angebracht sein, so daß sich der Anker nicht im Spuleninneren, sondern seitlich neben der Spule erstrecken würde. Unter entsprechender Abwandlung könnten dann die Arme für das Ankerträgerteil seitlich am Spulenkörper angeformt werden, während die übrigen Teile, die Befestigung bzw. Betätigung der Kontaktfedern entsprechend abgewandelt sein müßten. Die reibfreie Lagerung des Ankers über Spannbänder könnte in diesem Fall genauso erfolgen wie beim dargestellten Ausführungsbeispiel.

## Patentansprüche

1. Elektromagnetisches Relais mit einem langgestreckten Anker, das folgende Merkmale aufweist : der Anker (5) erstreckt sich im wesentlichen parallel zur Achse der Erregerspule (2) und der Anker (5) ist mit einem Ende über ein aus zähelastischen Isolierstoff bestehendes Ankerträgerteil (6) an einem Flansch (20) des Spulenkörpers dadurch beweglich gelagert, daß an dem Ankerträger (6) nach zwei Seiten in Richtung der Ankerdrehachse verlaufende Spannbänder (17, 18) angeformt sind, welche jeweils an vom Flansch (2a) des Spulenkörpers (2) abstchenden Armen (21, 22) gehalten sind.

2. Relais nach Anspruch 1, dadurch gekennzeichnet, daß die Arme (21, 22) des Spulenkörpers (2) gabelförmig ausgebildet sind und daß das Ankerträgerteil (6) mittels an den freien Enden der Spannbänder (17, 18) angeformter Spannköpfe (19, 20) zwischen den Gabelenden (21a, 21 b; 22a, 22b) der Arme (21, 22) unter Zugspannung eingehängt ist.

3. Relais nach Anspruch 2, dadurch gekennzeichnet, daß die Spannköpfe (19, 20) jeweils mittels Rastschneiden (24) in Rastkerben (23) der Arme (21, 22) ruhen.

4. Relais nach einem der Ansprüche 1 bis 3, dadurch gekennzeichnet, daß die Arme (21, 22) des Spulenkörpers (2) elastisch ausgebildet sind.

5. Relais nach einem der Ansprüche 1 bis 4, dadurch gekennzeichnet, daß sich der Anker in Axialrichtung in der Spule erstreckt und daß die Arme (21, 22) für das Ankerträgerteil (6) mittig vor dem Spulenflansch (2a) angeordnet sind.

6. Relais nach einem der Ansprüche 1 bis 4, dadurch gekennzeichnet, daß sich der Anker neben der Spule erstreckt und daß die Haltearme für das Ankerträgerteil seitlich am Spulenflansch angeformt sind.

7. Relais nach einem der Ansprüche 1 bis 6, dadurch gekennzeichnet, daß die Spannband-Querschnittslängsachse parallel zur Ankerlängsachse verläuft.

8. Relais nach einem der Ansprüche 1 bis 6, dadurch gekennzeichnet, daß die spannband-Querschnittslängsachse in einem vorgegebenen Winkel zur Ankerlängsachse verläuft.

9. Relais nach einem der Ansprüche 1 bis 8, dadurch gekennnzeichnet, daß die Spannband-Querschnittsfläche Rechteckform besitzt.

10. Relais nach einem der Ansprüche 1 bis 8, dadurch gekennzeichnet, daß die Spannband-Querschnittsfläche rautenförmig bzw. oval gestaltet ist.

11. Relais nach einem der Ansprüche 1 bis 10, dadurch gekennzeichnet, daß das Ankerträgerteil (6) und der Spulenkörper (2) aus dem gleichen Kunststoff bestehen.

## Claims

1. An electromagnetic relay having an elongate armature, which has the following features : the armature (5) extends essentially parallel to the axis of the excitation coil (2) and the armature (5) is movably mounted at one end, by means of an armature carrier member (6) consisting of tough elastic insulating material, on a flange (2a) of the coil body, through clamping strips (17, 18) which extend towards two sides in the direction of the axis of rotation of the armature, being formed on the armature carrier (6) and being each supported by arms (21, 22) which project from the flange (2a) of the coil body (2).

2. A relay as claimed in Claim 1, characterised in that the arms (21, 22) of the coil body (2) are bifurcated ; and that the armature carrier member (6) is suspended between the forked ends (21a, 21 b ; 22a, 22b) of the arms (21, 22) under tension by means of clamping heads (19, 20) which are formed at the free ends of the clamping strips (17, 18).

3. A relay as claimed in claim 2, characterised in that the clamping heads (19, 20) each rest, by means of bearing edges (24), in grooves (23) in the arms (21, 22).

4. A relay as claimed in one of Claims 1 to 3, characterised in that the arms (21, 22) of the coil body (2) are elastical.

5. A relay as claimed in one of Claims 1 to 4, characterised in that the armature extends in the axial direction within the coil, and that the arms (21, 22) for the armature carrier component (6) are arranged centrally in front of the coil flange (2a).

6. A relay as claimed in one of Claims 1 to 4, characterised in that the armature extends beside the coil, and that the support arms for the armature carrier member are laterally formed on the coil flange.

7. A relay as claimed in one of Claims 1 to 6, characterised in that the cross-sectional longitudinal axis of the clamping strip extends parallel to the longitudinal axis of the armature.

8. A relay as claimed in one of Claims 1 to 6, characterised in that the cross-sectional longitudinal axis of the clamping strip extends at a predetermined angle to the longitudinal axis of the armature.

9. A relay as claimed in one of claims 1 to 8, characterised in that the cross-sectional area of the clamping strip is rectangular in shape.

10. A relay as claimed in one of Claims 1 to 8, characterised in that the cross-sectional area of the clamping strip is rhombic or oval.

11. A relay as claimed in one of Claims 1 to 10, characterised in that the armature carrier member (6) and the coil body (2) are made of the same synthetic resin material.

## Revendications

1. Relais électromagnétique possédant une armature oblongue, ayant les particularités que l'armature (5) s'étend essentiellement parallèlement à l'axe de la bobine d'excitation (2) et l'armature (5) est montée mobile par une extrémité sur un flasque du mandrin (2a) de bobine, par l'intermédiaire d'un élément porte-armature (6) en matériau isolant viscoplastique, par le fait que des rubans de tension (17, 18) s'étendant vers deux côtés en direction de l'axe de rotation de l'armature sont formés sur l'élément porte-armature (6) et sont tenus chacun par un bras (21, 22) faisant saillie du flasque (2a) du mandrin de bobine (2).

2. Relais selon la revendication 1, caractérisé en ce que les bras (21, 22) du mandrin de bobine (2) sont en forme de fourches et que l'élément porte-armature (6) est suspendu sous tension entre les extrémités fourchues (21a, 21b; 22a, 22b) des bras (21, 22) au moyen de têtes de tension (19, 20) formées aux extrémités libres des rubans de tension (17, 18).

3. Relais selon la revendication 1, caractérisé en ce que les têtes de tension (19, 20) s'appuient chacune par une portion formant couteau (24) dans une entaille (23) des bras (21, 22).

4. Relais selon une des revendications 1 à 3, caractérisé en ce que les bras (21, 22) du mandrin de bobine (2) sont élastiques.

5. Relais selon une des revendications 1 à 4, caractérisé en ce que l'armature s'étend dans le sens de l'axe de la bobine et que les bras (21, 22) pour l'élément porte-armature (6) sont disposés au milieu sur le debant du flasque de bobine (2a).

6. Relais selon une des revendications 1 à 4, caractérisé en ce que l'armature s'étend à côté de la bobine et que les bras de support pour l'élément porte-armature sont formés latéralement sur le flasque de bobine.

7. Relais selon une des revendications 1 à 6, caractérisé en ce que l'axe longitudinal de la section droite des rubans de tension est parallèle à l'axe longitudinal de l'armature.

8. Relais selon une des revendications 1 à 6, caractérisé en ce que l'axe longitudinal de la section droite des rubans de tension fait un angle préfixé avec l'axe longitudinal de l'armature.

9. Relais selon une des revendications 1 à 8, caractérisé en ce que l'aire de la section droite des rubans de tension possède une forme rectangulaire.

10. Relais selon une des revendications 1 à 8, caractérisé en ce que l'aire de la section droite des rubans de tension est en forme de losange ou ovale.

11. Relais selon une des revendications 1 à 10, caractérisé en ce que l'élément porte-armature (6) et le mandrin de bobine (2) sont faits du même matériau plastique.
